# EUROPÄISCHE PATENTSCHRIFT

(11) **EP 1 409 822 B1**
(45) Veröffentlichungstag und Bekanntmachung des Hinweises auf die Patenterteilung: **28.09.2005**
(21) Anmeldenummer: 02714160.5
(22) Anmeldetag: 14.02.2002
(51) Int. Cl.: E05F 5/12

(54) **SCHLIESSFOLGEREGLER**
CLOSING SEQUENCE CONTROL DEVICE
REGULATEUR DE CYCLE DE FERMETURE

(30) Priorität: 14.02.2001 DE 10107457
(43) Veröffentlichungstag der Anmeldung: 21.04.2004
(73) Patentinhaber: DORMA GmbH + Co. KG, 58256 Ennepetal (DE)
(72) Erfinder: HÄNSCH, Holger, 58456 Witten (DE); HUFEN, Michael, 42289 Wuppertal (DE)
(86) Internationale Anmeldenummer: PCT/EP2002/001525
(87) Internationale Veröffentlichungsnummer: WO 2002/064931

(56) Entgegenhaltungen:
- DE-A- 19 605 586
- DE-A- 19 855 425
- DE-C- 508 864
- US-A- 4 583 324

## Beschreibung

Die Erfindung betrifft einen Schließfolgeregler für eine selbstschließende, einen Stand- und einen Gangflügel umfassende Tür, wobei der Gangflügel mittels eines vom Standflügel freigebbaren Sperrmechanismus feststellbar ist und der Standflügel mit einem Zylinder in Wirkverbindung steht, in dem ein längsverschieblicher Kolben angeordnet ist, der auf den Gangflügel einwirkt.

Ein solcher Schließfolgeregler ist beispielsweise aus der DE 196 05 586 A1 bekannt. Bei diesem bekannten Schließfolgeregler überlappen die beiden Flügel einander im Mittelbereich, so dass der eine, einen Standflügel bildende Türflügel einen Anschlag für den anderen, den Gangflügel bildenden Türflügel aufweist, wobei zu deren dichtem Abschluss eine bestimmte Schließfolge erforderlich ist, wenn die Türflügel ordnungsgemäß geschlossen sein sollen. Zu diesem Zweck werden Schließfolgeregler eingesetzt, welche stets die für das vorgenannte ordnungsgemäße Schließen erforderliche Reihenfolge der Übergänge der beiden Türflügel in die Schließlage gewährleisten. Eine bestimmte Reihenfolge der Schließbewegung beider Türflügel ist auch deshalb notwendig, um den in der Regel mit einem Schloss versehenen Gangflügel erst dann in die Schließstellung gelangen zu lassen, wenn der den Türanschlag bildende, in der Regel das Schließblech oder dergleichen aufweisende Standflügel geschlossen ist.

Bei einer Schließfolgeregelung lassen sich grundsätzlich zwei Prinzipien unterscheiden: Bei der ersten Variante werden Stand- und Gangflügel durch eine elektrisch ansteuerbare Feststelleinrichtung in Offenstellung festgehalten. In der Schließphase wird die Feststelleinrichtung des Gangflügels entweder zeitverzögert zur Feststelleinrichtung des Standflügels oder nach Erreichen der Schließlage des Standflügels gelöst. Bei der zweiten Variante wird der Gangflügel durch eine elektrisch gesteuerte Feststelleinrichtung in einer bestimmten Öffnungsposition (z. B. 30° Öffnungswinkel) festgehalten und die Arretierung wird erst freigegeben, wenn der Standflügel seine Schließlage erreicht hat. Die erste Variante eignet sich vorzugsweise für Betriebsfälle, in denen der Gangflügel oder Gang- und Standflügel im Normalbetrieb ständig in geöffneter Stellung arretiert sein sollen, während sich die zweite Variante auch für Betriebsbedingungen eignet, bei denen der Standflügel oder beide Türflügel im Normalbetrieb geschlossen sind.

Aus der DE 33 36 739 C2 ist ein Schließfolgeregler für eine selbstschließende, einen Stand- und einen Gangflügel umfassende Tür bekannt, deren Türflügel über je einen Schwenkarm mit dem Türrahmen verbunden sind, wobei der Schwenkarm des Gangflügels mittels eines vom Standflügel freigebbaren Sperrgliedes feststellbar ist. Dabei ist das türrahmenseitige Ende des Schwenkarms des Gangflügels mit einem in einer am Türrahmen angebrachten Gleitführung verschiebbar geführten Gleitstück versehen, das vom Sperrglied feststellbar ist. Der Standflügel wirkt mit einem axial verstellbaren Schubglied zusammen, das zum Lösen der Feststellung des Gleitstückes auf das Sperrglied einwirkt. Die gesamte Konstruktion ist relativ kompliziert aufgebaut und besteht aus vielen Einzelteilen. Weiterhin ist bei dieser Konstruktion keine von außen gesteuerte Auslösung des Schließvorganges, insbesondere auf elektrischen Wege, möglich.

Weiterhin ist aus der DE 196 17 153 A1 ein Schließfolgeregler für eine selbstschließende, einen Stand- und einen Gangflügel umfassende Tür bekannt, bei der jeweils nur die Schließstellung bzw. Offenstellung des Standflügels erfasst wird, während die Position des Gangflügels unberücksichtigt bleibt. Darüber hinaus werden auch nur die beiden Extremstellungen "auf" und "zu" des Standflügels erfasst, so dass Zwischenstellungen nicht berücksichtigt werden. Diese Schließfolgeregelung kann zwar auf elektrischem Wege betätigt werden, sie kann aber unter ungünstigen Bedingungen, insbesondere wenn z. B. der Standflügel nur halb geöffnet worden ist und dann die Tür geschlossen werden soll, zu einer nicht korrekten Schließfolge führen.

Die Aufgabe der vorliegenden Erfindung besteht deshalb darin, die vorstehend genannten Nachteile zu beseitigen und einen Schließfolgeregler zu schaffen, der eine gesicherte Schließfolge einer Tür unter ungünstigen Bedingungen sowohl auf elektrischem Wege als auch bei einem Stromausfall auf mechanischem Wege gewährleistet.

Die Lösung dieser Aufgabe erfolgt durch die Merkmale des Anspruches 1.

Erfindungsgemäß ist der Schließfolgeregler für eine selbstschließende, einen Stand- und einen Gangflügel umfassende Tür, bei welcher der Gangflügel mittels eines vom Standflügel freigebbaren Sperrmechanismus feststellbar ist und der Standflügel mit einem Zylinder in Wirkverbindung steht, in dem ein längsverschieblicher Kolben angeordnet ist, der auf den Gangflügel einwirkt, dadurch gekennzeichnet, dass der Zylinder in einer Gleitführung längsverschieblich gelagert ist und der Sperrschieber über eine Stange und einen Kniehebel mit dem Kolben verbunden ist und dass der Kniehebel über sein mittleres Gelenk mit einem Magneten verbunden ist.

Infolge dieser Ausgestaltung kann eine gesicherte Schließfolge gewährleistet werden, die nicht nur eine elektrische Betätigung der beiden Türflügel ermöglicht, sondern auch bei einem Stromausfall dafür sorgt, dass der Standflügel vor dem Gangflügel in Schließlage kommt.

Die Unteransprüche haben vorteilhafte Weiterbildungen der Erfindung zum Inhalt.

Weitere Einzelheiten, Merkmale und Vorteile der Erfindung ergeben sich aus nachfolgender Beschreibung eines bevorzugten Ausführungsbeispieles.

Es zeigen:
- Figur 1 und 2:: Den Aufbau und die Arbeitsweise eines erfindungsgemäßen Schließfolgereglers im elektrischen Dauerbetrieb bei geschlossenem und geöffnetem Standflügel,
- Figur 3:: den Aufbau und die Arbeitsweise des erfindungsgemäßen Schließfolgereglers bei geöffnetem Standflügel und einer elektrischen Schließfolgeregelung bzw. bei geöffnetem Standflügel und einer Stromunterbrechung und
- Figur 4:: den Aufbau und die Arbeitsweise des erfindungsgemäßen Schließfolgereglers bei geschlossenem Standflügel und einer Stromunterbrechung.

In den Figuren 1 bis 4 ist der Aufbau und die Wirkungsweise eines Schließfolgereglers nach einer Ausführungsform der vorliegenden Erfindung dargestellt.

Der Gangflügel, der Standflügel und der Türrahmen sind allgemeiner Stand der Technik und deshalb hier nicht näher dargestellt oder erläutert.

Der Schließfolgeregler nach einer bevorzugten Ausführungsform der vorliegenden Erfindung umfasst einen Standflügel und einen Gangflügel, von denen in den Figuren lediglich eine Standflügelachse 1 und eine Gangflügelachse 2 dargestellt sind. Die Standflügelachse 1 ist über einen Kettentrieb 3 mit einer Nockenscheibe 4 verbunden. Die Nockenscheibe 4 dreht sich infolge des Kettentriebes 3 mit, wenn der Standflügel verschwenkt wird. Die Nockenscheibe 4 ist über einen Teilbereich ihres Umfanges mit einer zurückspringenden Umfangsfläche 4a versehen. Die Größe des Teilbereiches richtet sich nach dem maximalen Öffnungswinkel des Standflügels und beträgt im dargestellten Ausführungsbeispiel etwas mehr als die Hälfte des Umfanges der Nockenscheibe 4. Am Umfang der Nockenscheibe 4 liegt ein Schieber 5 an, der in einer Gleitführung 6 bewegbar gelagert ist. Der Schieber 5 ist mit seinem von der Nockenscheibe 4 abgewandten Ende mit einem zweiarmigen Hebel 7 gelenkig verbunden, der mit seinem anderen Ende mit einer Zugstange 8 gelenkig verbunden ist. Die Zugstange 8 wiederum greift mit ihrem anderen Ende am Boden eines topfförmigen Zylinders 9 an, der in einer Gleitführung 10 längsverschieblich gelagert ist. Der Zylinder 9 steht unter der Wirkung einer Zugfeder 11, die den Zylinder 9 so belastet, dass der Schieber 5 immer in Anlage an die Nockenscheibe 4 gehalten ist.

In dem Zylinder 9 ist ein Kolben 12 gelagert, der bezüglich des Zylinders 9 längsverschieblich gelagert ist. Der Kolben 12 ist mit einer radialen Aussparung 12a versehen, in die ein radial von der Innenfläche des Zylinders 9 vorstehender radial verlaufenden Vorsprung 9a eingreift. Die axiale Länge der Aussparung 12a ist größer als die axiale Länge des Vorsprunges 9a.

Der Kolben 9 steht auf der offenen Seite des Zylinders 9 mit einer Stange 13 und einem Kniehebel 14 in Verbindung. Der Kniehebel 14 ist an seinem mittleren Gelenk 14a mit einem Elektromagneten 19 verbunden. Die Stange 13 befindet sich mit ihrem dem Kolben 12 abgewandten Ende in Eingriff mit einem Sperrschieber 15, der von einer Druckfeder 16 beaufschlagt ist. An seinem der Stange 13 abgewandten Ende ist der Sperrschieber 15 mit einem Nocken 15a versehen. Dieser Nocken 15a kann mit einem Sperrrad 17 in Eingriff treten, das an seinem Umfang zumindest teilweise mit einer Verzahnung 17a versehen ist. Das Sperrrad 17 steht mit einem Kettentrieb 18 in Verbindung, der mit der Gangflügelachse 2 verbunden ist und der bei einer Drehung des Gangflügels das Sperrrad 17 dreht. Sowohl die Nockenscheibe 4 als auch das Sperrrad 17 können auch direkt an den Achsen 1 und 2 angreifen.

Im Folgenden wird nun die Wirkungsweise des erfindungsgemäßen Schließfolgereglers erläutert.

Die Figur 1 zeigt einen Zustand, bei dem im elektrischen Dauerbetrieb der Standflügel geschlossen ist. Die Nockenscheibe 4 befindet sich in einer Stellung, in welcher der Schieber 5 an dem nicht zurückspringenden Teil der Nockenscheibe 4 anliegt, so dass der Schieber 4 über den zweiarmigen Hebel 7 und die Zugstange 8 den topfförmigen Zylinder 9 entgegen der Wirkung der Zugfeder 11 nach links in Figur 1 zieht. Der in dem Zylinder 9 befindliche Kolben 12 wird über das Zusammenwirken des Vorsprunges 9a am Zylinder 9 und der Aussparung 12a am Kolben 12 ebenfalls nach links in Figur 1 gezogen. Somit wird über die am Kolben 12 befestigte Stange 13 auch der Sperrschieber 15 nach links in Figur 1 gezogen. Dabei wird die Druckfeder 16 zusammengedrückt und der an dem Sperrschieber 15 befindliche Nocken 15a befindet sich außer Eingriff mit der Verzahnung 17a an einem Sperrrad 17. Ein Elektromagnet 19 ist bestromt und drückt in dieser Stellung den Kniehebel 14 in seine in Figur 1 dargestellte gespannte Position. Da sich der Nocken 15a am Sperrschieber 15 nicht in Eingriff mit der Verzahnung 17a am Sperrrad 17 befindet, kann das Sperrrad 17 und damit der Gangflügel bei geschlossenem Standflügel beliebig geöffnet oder geschlossen werden.

Die Figur 2 zeigt einen Zustand, bei dem im elektrischen Dauerbetrieb der Standflügel geöffnet ist. Die Nockenscheibe 4 befindet sich in einer Stellung, bei welcher der Schieber 5 an der zurückspringenden Umfangsfläche 4a der Nockenscheibe 4 anliegt, so dass der Schieber 4 über den zweiarmigen Hebel 7 und die Zugstange 8 den topfförmigen Zylinder 9 unterstützt durch die Wirkung der Zugfeder 11 nach rechts in Figur 1 drückt. Der in dem Zylinder 9 befindliche Kolben 12 verharrt in seiner Stellung, da einerseits die axiale Länge der Aussparung 12a im Kolben 12 größer ist als die axiale Länge des Vorsprunges 9a des Kolbens 9 und andererseits der Weg des Zylinders 9 so bemessen ist, dass in diesem Zustand eine Mitnahme des Kolbens 12 unterbleibt. Somit bleibt der Kolben 12 und die an ihm befestigte Stange 13 sowie der Sperrschieber 15 in der in Figur 1 gezeigten Position, bei der sich der am Sperrschieber 15 befindliche Nocken 15a außer Eingriff mit der Verzahnung 17a an dem Sperrrad 17 befindet. Der Elektromagnet 19 ist bestromt und drückt in dieser Stellung den Kniehebel 14 in seine in Figur 1 dargestellte gespannte Position. Da sich der Nocken 15a am Sperrschieber 15 nicht in Eingriff mit der Verzahnung 17a am Sperrrad 17 befindet, kann das Sperrrad 17 und damit der Gangflügel auch bei geöffnetem Standflügel im elektrischen Dauerbetrieb beliebig geöffnet oder geschlossen werden.

Um bei geöffnetem Standflügel im elektrischen Dauerbetrieb eine gesicherte Schließfolge zu gewährleisten, wird der Elektromagnet 19 stromlos geschaltet (vgl. Figur 3). Die Stellungen der Nockenscheibe 4, des Schiebers 5, des zweiarmigen Hebels 7, der Zugstange 8 und des Zylinders 9 sind die gleichen wie in Figur 2 dargestellt. Da jedoch nunmehr der Elektromagnet 19 stromlos geschaltet ist, ist keine vom Elektromagneten 19 auf den Kniehebel 14 ausgeübte Kraft mehr vorhanden, so dass der Kniehebel 14 bedingt durch die Wirkung der Druckfeder 16 in seine in Figur 3 dargestellte ungespannte Stellung überführt wird. Infolgedessen bewegt sich auch der Kolben 12 im Zylinder 9 nach rechts in Figur 3 und drückt den Sperrschieber 15 in Richtung auf das Sperrrad 17. Somit gelangt der Nocken 15a in Eingriff mit der Verzahnung 17a am Sperrrad 17. Als Folge davon kann sich das Sperrrad 17 und damit auch der Gangflügel nicht mehr drehen. Bei geöffnetem Standflügel ist somit sichergestellt, dass der Gangflügel nicht vor dem Standflügel geschlossen werden kann. Erst wenn der Standflügel geschlossen ist, wird der Elektromagnet 19 wieder bestromt und die in Figur 1 gezeigte Stellung tritt ein, bei welcher der Sperrschieber 15 nicht in das Sperrrad 17 eingreift und somit ein Schließen des Gangflügels ermöglicht.

Wenn infolge einer Stromunterbrechung der Elektromagnet 19 nicht mit Strom versorgt werden kann, erfolgt eine rein mechanische Schließfolgeregelung. In diesem Falle kommt es bei geöffnetem Gangflügel zu der in Figur 3 gezeigten Stellung, bei welcher der Kniehebel 14 ungespannt ist. Dadurch greift der Sperrschieber in das Sperrrad 17 ein und verhindert so eine Drehung des Standflügels. Folglich kann auch der Gangflügel nicht geschlossen werden, so lange der Standflügel geöffnet ist.

Erst wenn der Standflügel geschlossen ist (vgl. Figur 4) kann auch der Gangflügel geschlossen werden. Wenn nämlich der Standflügel geschlossen wird, dreht er über den Kettentrieb 3 die Nockenscheibe 4 in eine Stellung, in welcher der Schieber 5 an dem nicht zurückspringenden Teil der Nockenscheibe 4 anliegt. Folglich wird der Zylinder 9 gegen die Wirkung der Zugfeder 11 nach links in Figur 4 gezogen. Der Kniehebel 14 ist infolge des unbestromten Elektromagneten 19 unbelastet und somit beweglich und kann sich frei hin und her bewegen. Der Vorsprung 9a nimmt den Kolben 12 über die Aussparung 12a mit und zieht den Sperrschieber 15 gegen die Wirkung der Druckfeder 16 nach links in Figur 4 aus dem Sperrrad 17 heraus. Das Sperrrad 17 wird somit frei und der Gangflügel kann geschlossen werden.

Somit ist durch den erfindungsgemäßen Schließfolgeregler sichergestellt, dass auch bei einer Stromunterbrechung eine ordnungsgemäße Schließfolge gewährleistet ist.

### Bezugszeichenliste

- 1: Standflügelachse
- 2: Gangflügelachse
- 3: Kettentrieb
- 4: Nockenscheibe
- 4a: zurückspringende Umfangsfläche
- 5: Schieber
- 6: Gleitführung
- 7: zweiarmiger Hebel
- 8: Zugstange
- 9: topfförmiger Zylinder
- 9a: radial verlaufenden Vorsprung
- 10: Gleitführung
- 11: Zugfeder
- 12: Kolben
- 12a: Aussparung
- 13: Stange
- 14: Kniehebel
- 14a: mittleres Gelenk
- 15: Sperrschieber
- 15a: Nocken
- 16: Druckfeder
- 17: Sperrrad
- 17a: Verzahnung
- 18: Kettentrieb
- 19: Elektromagnet

## Patentansprüche

1. Schließfolgeregler für eine selbstschließende, einen Stand- und einen Gangflügel umfassende Tür, wobei der Gangflügel mittels eines vom Standflügel freigebbaren Sperrmechanismus feststellbar ist und der Standflügel mit einem Zylinder in Wirkverbindung steht, in dem ein längsverschieblicher Kolben angeordnet ist, der auf den Gangflügel einwirkt, **dadurch gekennzeichnet, dass** der Zylinder (9) in einer Gleitführung (10) längsverschieblich gelagert ist und der Sperrschieber (15) über eine Stange (13) und einen Kniehebel (14) mit dem Kolben (12) verbunden ist und dass der Kniehebel (14) über sein mittleres Gelenk (14a) mit einem Magneten (19) verbunden ist.

2. Schließfolgeregler nach Anspruch 1, **dadurch gekennzeichnet, dass** der Standflügel über einen Antrieb, insbesondere einen Kettentrieb (3) auf eine drehbare Nockenscheibe (4) einwirkt.

3. Schließfolgeregler nach Anspruch 2, **dadurch gekennzeichnet, dass** die Nockenscheibe (4) mit einem Schieber (5) zusammenwirkt, der die Längsbewegung des Zylinders (9) steuert.

4. Schließfolgeregler nach Anspruch 3, **dadurch gekennzeichnet, dass** der Schieber (5) über einen zweiarmigen Hebel (7) und eine Zugstange (8) mit dem Zylinder (9) verbunden ist.

5. Schließfolgeregler nach Anspruch 1, **dadurch gekennzeichnet, dass** der Gangflügel über einen Antrieb, insbesondere einen Kettentrieb (18) auf ein drehbares Sperrrad (17) einwirkt.

6. Schließfolgeregler nach Anspruch 5, **dadurch gekennzeichnet, dass** das Sperrrad (17) zumindest auf einem Teilbereich seines Umfanges mit einer Verzahnung (17a) versehen ist.

7. Schließfolgeregler nach Anspruch 6, **dadurch gekennzeichnet, dass** ein mit der Verzahnung (17a) in Eingriff bringbarer Sperrschieber (15) vorgesehen ist, der mit dem Kolben (12) verbunden ist.

8. Schließfolgeregler nach einem der Ansprüche 1 bis 4, **dadurch gekennzeichnet, dass** der Zylinder (9) unter der Wirkung einer Zugfeder (11) steht.

9. Schließfolgeregler nach Anspruch 1, **dadurch gekennzeichnet, dass** der Sperrschieber (15) unter der Wirkung einer Druckfeder (16) steht, die in ihn Richtung auf das Sperrrad (17) drängt.

10. Schließfolgeregler nach Anspruch 4, **dadurch gekennzeichnet, dass** der Zylinder (9) topfförmig ausgebildet ist und die Zugstange (8) am Boden des topfförmigen Zylinders (9) angreift.

11. Schließfolgeregler nach Anspruch 1, **dadurch gekennzeichnet, dass** der Zylinder (9) auf seiner Innenseite mit einem vorzugsweise radial verlaufenden Vorsprung (9a) versehen ist.

12. Schließfolgeregler nach Anspruch 11, **dadurch gekennzeichnet, dass** der Kolben (12) mit einer Aussparung (12a) versehen ist, in die der Vorsprung (9a) eingreift.

13. Schließfolgeregler nach Anspruch 12, **dadurch gekennzeichnet, dass** die axiale Länge der Aussparung (12a) größer ist als die axiale Länge des Vorsprunges (9a).

## Claims

1. A closure sequence controller for a self-closing door comprising an inactive leaf and an active leaf, the active leaf being able to be blocked by means of a blocking mechanism, which is releasable by the inactive leaf, and the inactive leaf being actively connected to a cylinder, in which a longitudinally displaceable piston, acting upon the active leaf, is disposed, **characterized in that** the cylinder (9) supported in a sliding guide (10) is displaceable in longitudinal direction and the blocking slide (15) is connected to the piston (12) via a rod (13) and a toggle lever (14), and **in that** the toggle lever (14) is connected to a magnet (19) via the central articulation (14a) thereof.

2. A closure sequence controller according to claim 1, **characterized in that** the inactive leaf via a drive, particularly a chain drive (3), acts upon a rotatable cam disc (4).

3. A closure sequence controller according to claim 2, **characterized in that** the cam disc (4) cooperates with a slide (5), which controls the longitudinal motion of the cylinder (9).

4. A closure sequence controller according to claim 3, **characterized in that** the slide (5) is connected to the cylinder (9) by means of a two-armed lever (7) and a tie rod (8).

5. A closure sequence controller according to claim 1, **characterized in that** the active leaf, by means of a drive, particularly a chain drive (18), acts upon a rotatable blocking wheel (17).

6. A closure sequence controller according to claim 5, **characterized in that** the blocking wheel (17), at least on a partial region of the circumference thereof, is provided with a toothing (17a).

7. A closure sequence controller according to claim 6, **characterized in that** a blocking slide (15) connected to the piston (12) is provided, which slide is engageable with the toothing (17a).

8. A closure sequence controller according to any of the claims 1 to 4, **characterized in that** the cylinder (9) is subject to the action of a tension spring (11).

9. A closure sequence controller according to claim 1, **characterized in that** the blocking slide (15) is subject to the action of a compression spring (16), by which it is forced into the direction of the blocking wheel (17).

10. A closure sequence controller according to claim 4, **characterized in that** the cylinder (9) is formed in the shape of a pot and that the tie rod (8) is applied to the bottom of the pot-shaped cylinder (9).

11. A closure sequence controller according to claim 1, **characterized in that** the cylinder (9), on the inside thereof, is provided with a projection (9a), preferably radially extending.

12. A closure sequence controller according to claim 11, **characterized in that** the piston (12) is provided with recess (12a) into which the projection (9a) engages.

13. A closure sequence controller according to claim 12, **characterized in that** the axial length of the recess (12a) is greater than the axial length of the projection (9a).

## Revendications

1. Régulateur de séquence de fermeture pour une porte à fermeture automatique comprenant un vantail inactif et un vantail actif, le vantail actif pouvant être bloqué par l'intermédiaire d'un mécanisme de blocage, qui peut être débloqué par l'intermédiaire du vantail inactif et le vantail inactif étant relié activement à un cylindre dans lequel est agencé un piston déplaçable longitudinalement, qui agit sur le vantail actif, **caractérisé en ce que** le cylindre (9) est supporté dans un guidage à glissement (10) de façon à pouvoir être déplacé dans le sens longitudinal et le coulisseau d'arrêt (15) est connecté avec le piston (12) par l'intermédiaire d'une tige (13) et d'un levier coudé (14), et **en ce que** le levier coudé (14) est connecté avec un aimant (19) via son articulation centrale (14a).

2. Régulateur de séquence de fermeture selon la revendication 1, **caractérisé en ce que** le vantail inactif, par l'intermédiaire d'un entraînement en particulier d'un entraînement par chaîne (3), agit sur un disque à came (4) orientable.

3. Régulateur de séquence de fermeture selon la revendication 2, **caractérisé en ce que** le disque à came (4) coopère avec un coulisseau (5) qui contrôle le mouvement longitudinal du cylindre (9).

4. Régulateur de séquence de fermeture selon la revendication 3, **caractérisé en ce que** le coulisseau (5) est connecté au cylindre (9) par l'intermédiaire d'un levier à deux bras (7) et d'une bielle de traction (8).

5. Régulateur de séquence de fermeture selon la revendication 1, **caractérisé en ce que** le vantail actif, par l'intermédiaire d'un entraînement en particulier d'un entraînement par chaîne (18), agit sur une roue de blocage (17) orientable.

6. Régulateur de séquence de fermeture selon la revendication 5, **caractérisé en ce que** la roue de blocage (17), au moins sur une portion partielle de sa circonférence, est pourvue d'une denture (17a).

7. Régulateur de séquence de fermeture selon la revendication 6, **caractérisé en ce qu'**un coulisseau de blocage (15) est prévu pouvant être mis en engagement avec la denture (17a) et étant connecté au piston (12).

8. Régulateur de séquence de fermeture selon l'une des revendications 1 à 4, **caractérisé en ce que** le cylindre (9) est sujet à l'action d'un ressort de traction (11).

9. Régulateur de séquence de fermeture selon la revendication 1, **caractérisé en ce que** le coulisseau de blocage (15) est sujet à l'action d'un ressort de compression (16) qui le force en direction de la roue de blocage (17).

10. Régulateur de séquence de fermeture selon la revendication 4, **caractérisé en ce que** le cylindre (9) est aménagé en forme de pot et que la bielle de traction (8) est appliquée au fond du cylindre (9) en forme de pot.

11. Régulateur de séquence de fermeture selon la revendication 1, **caractérisé en ce que** le cylindre (9), sur sa face intérieure, est pourvu d'une projection (9a) s'étendant de préférence radialement.

12. Régulateur de séquence de fermeture selon la revendication 11, **caractérisé en ce que** le piston (12) est pourvu d'un évidement (12a), dans lequel s'engage la projection (9a).

13. Régulateur de séquence de fermeture selon la revendication 12, **caractérisé en ce que** la longueur axiale de l'évidement (12a) est plus grande que la longueur axiale de la projection (9a).
